# FASCICULE DE BREVET EUROPEEN

(11) **EP 0 940 110 B1**
(45) Date de publication et mention de la délivrance du brevet: **14.08.2002**
(21) Numéro de dépôt: 99400507.2
(22) Date de dépôt: 03.03.1999
(51) Int. Cl.: A47K 5/12

(54) **Distributeur avec avertisseur du niveau de contenu**
Spender mit Warnungsvorrichtung für den Füllstand
Dispenser with warning device for the level of the content

(30) Priorité: 04.03.1998 FR 9802591
(43) Date de publication de la demande: 08.09.1999
(73) Titulaire: Laboratoires Prodene Klint, 77327 Croissy-Beaubourg (FR)
(72) Inventeur: Vignot, Eric, 77290 Mitry Mory (FR)
(74) Mandataire: Kaspar, Jean-Georges

(56) Documents cités:
- EP-A- 0 615 717
- US-A- 4 204 180
- US-A- 4 882 568
- US-A- 5 397 028
- US-A- 5 695 091

## Description

La présente invention concerne le domaine des distributeurs du type comportant un boîtier qui renferme au moins un élément mobile et un élément fixe et pour lequel chaque intervention de l'utilisateur déplace l'élément mobile par rapport à l'élément fixe pour libérer une quantité d'un produit contenu dans le boîtier du distributeur.

Le secteur de l'hygiène est plus particulièrement concerné par de tels distributeurs pour lesquels le boîtier renferme par exemple un réservoir de liquide ou de poudre, l'élément mobile étant une poignée sur laquelle l'utilisateur exerce un appui, pour provoquer le déplacement de ladite poignée jusqu'à une butée fixe, ce qui libère une dose de liquide ou de poudre contenu(e) dans le dit réservoir.

De tels distributeurs sont très largement utilisés pour délivrer des solutions ou gels aseptisants, du savon liquide... ou autres lotions de nettoyage des mains, dans le domaine médical ou paramédical, dans les industries agro-alimentaires, dans les toilettes, en milieu hospitalier, etc., dans tous les lieux où l'hygiène, en particulier celle des mains, est nécessaire. En effet, on estime à environ 10.000 le nombre de morts par an en France, dus à la propagation de germes infectieux dans les hôpitaux (maladies dites nosocomiales), dont 40 % sont provoquées par des affection manuportées, principalement par le personnel lui-même. Le lavage des mains, qui peuvent être contaminées au contact d'un malade ou d'un appareil souillé, doit donc être pratiqué de manière systématique par les médecins, infirmiers, aides-soignants, etc.

A cet effet, sont utilisés des distributeurs de lotions du type décrit ci-dessus. Ces appareils présentent cependant l'inconvénient de ne pas fournir à l'utilisateur d'information sur le niveau du contenu du réservoir, notamment lorsque ce dernier est vide ou presque vide.

Dans certains distributeurs, le capot recouvrant le réservoir présente une fente verticale qui permet de visualiser la hauteur du produit à l'intérieur d'un réservoir à parois transparentes ou translucides, mais ne permet pas d'avoir d'indication précise sur les niveaux les plus bas. Dans ce dernier cas, l'utilisateur ne sait pas s'il a reçu dans ses mains, qu'il a peut être même préalablement rincées ou mouillées, une dose complète de produit désinfectant ou nettoyant. En outre, s'il effectue ce geste machinal plusieurs fois ou dizaines de fois par jour, il ne prête pas nécessairement attention au niveau réel du réservoir. Il peut alors croire trompeusement ses mains parfaitement nettoyées ou désinfectées, alors que des impuretés ou germes subsistent

Le problème à résoudre est donc d'indiquer de manière sensible à l'utilisateur au moment où il actionne la poignée du distributeur qu'il n'a pas reçu la dose prévue, ou qu'il ne reste plus que quelques doses disponibles et aussi d'informer le service d'entretien qu'il faut recharger le réservoir.

US-A-5397028 décrit un distributeur automatique de liquide désinfectant par pulvérisation sur les mains de l'utilisateur. Un capteur I R émet un signal électrique pour déclencher un déplacement du flacon de désinfectant vers le bas en éjectant une dose de produit, signal associé à un compteur. Cet appareil requiert deux sources d'alimentation électriques, une source de lumière I R, et des cellules photoélectriques. Un tel dispositif permet certes d'éviter à l'utilisateur de toucher le distributeur, mais est complexe et n'est pas adaptable aux appareils existants.

Le dispositif devra également pouvoir être utilisé dans les distributeurs où l'élément mobile est une bobine, l'élément fixe comportant deux flasques servant de support à la dite bobine, sur laquelle est enroulée une bande d'un matériau souple tirée par l'utilisateur pour dérouler ladite bande, par exemple en papier ou autre matériau absorbant, destiné à l'essuyage. Le problème à résoudre est dans ce cas également d'informer l'utilisateur qu'il ne reste plus qu'une faible longueur de bande de matériau absorbant, et aussi le service chargé du changement de la bobine.

Le dispositif devra de préférence s'adapter aux distributeurs existants, et être simple, bon marché, efficace et fiable.

Ce problème est résolu par le distributeur selon l'invention, comportant un boîtier renfermant au moins un élément mobile et un élément fixe et pour lequel chaque intervention de l'utilisateur déplace l'élément mobile par rapport à l'élément fixe pour libérer une quantité d'un produit contenu dans le boîtier du distributeur, et comportant des moyens de comptage du nombre de déplacements de l'élément mobile par rapport à l'élément fixe associés à des moyens d'émission d'un signal d'avertissement du niveau du contenu du distributeur, lorsque le nombre de déplacements décomptés atteint une valeur prédéterminée.

Selon l'invention, les moyens de comptage et d'émission sont
. un capteur qui détecte chaque déplacement de l'élément mobile par rapport à l'élément fixe,
. un micro-contrôleur qui totalise le nombre de déplacements et génère un signal lorsque la somme de ces déplacements atteint ou dépasse une valeur seuil prédéterminée.

De préférence, le capteur se compose d'un aimant et d'un interrupteur à lames souples (I.L.S.), respectivement solidaires de l'élément mobile et de l'élément fixe. Le micro-contrôleur est une puce qui comporte un logiciel gérant toute la logique du circuit Il incrémente le nombre de déplacements et compare la somme de ces déplacements par exemple au nombre total d'objets ou de doses théoriques contenu(e)s dans le réservoir. Le signal généré peut se déclencher à chaque nouveau déplacement de l'élément mobile, au-delà de la valeur seuil atteinte.

Ce signal peut avantageusement être un signal sonore. Dans ce cas, le signal émis par le micro-contrôleur est transmis à un transducteur, par exemple un élément piézo-électrique qui transforme tout signal reçu du micro-contrôleur en signal acoustique. De manière préférée, le boîtier du distributeur renferme et sert de support à un réservoir rechargeable contenant un produit. L'élément mobile est alors par exemple une poignée sur laquelle l'utilisateur appuie pour provoquer le déplacement de ladite poignée jusqu'à une butée qui constitue l'élément fixe, ce qui libère une quantité du produit contenu dans le dit réservoir. Le dit produit peut être un objet, un liquide ou une poudre.

Le dispositif selon l'invention émet donc un signal avertissant l'utilisateur que le réservoir est vide ou presque vide, c'est-à-dire permettant de sortir la personne qui actionne la poignée de sa manipulation machinale et inconsciente pour qu'elle se rende compte que la dose délivrée sera absente ou incomplète.

De manière avantageuse, le capteur peut également être sensible à la durée de l'appui en butée sur la poignée. Par exemple, une pression brève sur la poignée peut correspondre à une « demande» de l'utilisateur qui souhaite obtenir un objet ou une dose de produit, et une pression prolongée à une réinitialisation du dispositif de comptage, lors du remplacement ou remplissage du réservoir par le personnel d'entretien.

Un tel dispositif, comportant des moyens de comptage et d'émission, peut ainsi s'adapter aux distributeurs existants sans modification majeure. Il peut être entièrement porté par le boîtier et donc complètement indépendant du réservoir rechargeable. Il peut notamment s'adapter sans difficulté aux distributeurs munis d'un réservoir faisant partie d'une cartouche de produit liquide terminée, dans sa partie inférieure, par un embout souple, inséré entre la poignée et la butée, sur lequel vient presser l'utilisateur par l'intermédiaire de la poignée, pour libérer une dose de liquide.

Le dispositif selon l'invention peut aussi être avantageusement adapté à des distributeurs d'essuie mains en papier ou tissu fractionnable, conditionné en rouleau, qui sont souvent présents à côté des distributeurs de produit de nettoyage des mains.

Dans ce type de distributeur, le boîtier renferme une bobine sur l'âme de laquelle est enroulée une bande de matériau absorbant, par exemple en papier ou en tissu fractionnable.

L'élément fixe comporte deux flasques servant de support à la dite bobine, qui constitue donc l'élément mobile. L'utilisateur tire sur la bande pour provoquer le déplacement en rotation de la bobine par rapport aux dites flasques, en déroulant la dite bande. De préférence, l'interrupteur à lames souples et l'aimant sont respectivement solidaires d'un des flasques et de l'extrémité de l'âme située à proximité du dit flasque.

De manière avantageuse, le matériau souple est du papier ou un matériau absorbant, destiné à l'essuyage.

D'autres caractéristiques et avantages ressortent de la description qui suit de deux modes de réalisation donnés à titre d'exemples non limitatifs, et représenté sur les dessins annexés dans lesquels :
- la figure 1 est une vue d'ensemble, en coupe, d'un distributeur de liquide selon un premier mode de réalisation de l'invention,
- la figure 2 est une vue de dessus, en coupe selon A-A, du distributeur selon la figure 1, au repos,
- la figure 3 est une vue de dessus, en coupe selon A-A, du distributeur selon la figure 1, en position activée,
- les figures 4a, 4b et 5a, 5b représentent, en vue de trois quart, un second mode de réalisation de l'invention, selon deux variantes (respectivement figures 4 et figures 5),
- la figure 6 est un schéma du circuit électronique utilisé dans les distributeurs selon les figures 1 à 5.

Premier mode de réalisation :

Sur la figure 1 est schématisé un distributeur de liquide, selon le premier mode de réalisation de la présente invention. Ce distributeur comporte un boîtier vertical 1 en matériau plastique, fixé à un mur ou une paroi 2, dont la partie supérieure, en forme de L sur la figure 1, sert de support à une cartouche 3 (représentée en traits pointillés). Ladite cartouche 3 est constituée d'un réservoir 4 dans lequel se trouve le produit ici sous forme de liquide, qui s'écoule, sous l'action de la gravité, vers le goulot 5, prolongé, dans sa partie inférieure, par un embout 6 souple dont l'extrémité inférieure 7 correspond à un orifice 8 en partie basse du boîtier 1. L'embout souple 6 s'insère entre un poussoir 9 fixé sur la face intérieure concave d'une poignée 10 et une butée 11 constituée ici d'une sorte de fourche 12, terminée vers l'arrière par deux pattes 13a et 13b de renfort, venant s'appuyer sur le mur 2 lorsque le boîtier 1 y est accroché, comme représenté sur les figures 2 et 3.

Un capot 15 fixé au boîtier 1 par exemple par des clips, recouvre et cache le réservoir 4.

Une charnière 14, située à l'extrémité inférieure avant du "L" du boîtier 1 permet l'articulation de la poignée 10 par rapport au boîtier 1.

Lorsque l'utilisateur du distributeur appuie sur la dite poignée 10 dans le sens de la flèche f, le poussoir 9 solidaire de la poignée 10 vient presser et comprimer l'embout 6 souple de la cartouche 3 de liquide, en butée contre la paroi verticale centrale 12a de la fourche 12 (cf. figure 3). Cette compression permet d'expulser une dose de liquide vers le bas, par l'extrémité inférieure 7 de l'embout 6 et l'orifice 8 du boîtier 1.

Selon l'invention, un aimant 20 est placé à l'intérieur du poussoir 9, à proximité de son extrémité postérieure 9a, et une platine électronique 21 est disposée dans l'espace libre 22 situé entre les deux pattes de renfort 13a et 13b, à proximité de la paroi verticale centrale 12a. Cette platine électronique 21 renferme un interrupteur à lames souples (I.L.S.) qui change d'état à chaque fois que l'aimant 20 s'approche de lui à une distance d suffisamment courte. Cette distance d est voisine de la somme des épaisseurs de la paroi verticale centrale 12a de la fourche, des épaisseurs des parois de l'embout 6 de la cartouche 3, et de la paroi de l'extrémité postérieure 9a. Elle peut varier entre 0,5 et 5 cm.

La platine électronique 21 est dotée d'un micro-contrôleur qui additionne le nombre des changements d'état du relais et compare cette somme à une valeur seuil préprogrammée correspondant au nombre total de doses théoriques contenu(e)s dans le réservoir 4. Lorsque la valeur seuil est atteinte ou dépassée, le micro-contrôleur génère un signal transmis à un transducteur 22 qui lui est associé (ou placé ailleurs sur ledit boîtier 1 du distributeur, ou même à l'extérieur du distributeur). Le transducteur est ici un élément piézo-électrique. Le signal émis est un signal sonore qui indique à l'utilisateur, lorsqu'il appuie sur la poignée 10, que le réservoir 4 est vide ou presque vide, et donc qu'il ne va recevoir aucune dose de produit ou une dose incomplète.

Ledit signal peut également être transmis, via un circuit électrique, au personnel chargé de la maintenance du distributeur.

Le schéma du circuit électronique utilisé est représenté sur la figure 6.

La platine électronique 21 est dotée d'un micro-contrôleur C/1 de type PIC 12C508 qui est d'une part relié à un quartz Q1 et des condensateurs C1 et C2 permettant d'adapter l'impédance pour l'oscillateur du micro-contrôleur, relié l'interrupteur à lames souples (I.L.S.), relais de détection magnétique, et d'autre part à un transducteur piézo-électrique BZ1 qu'il pilote, pour la génération des signaux sonores.

Le circuit comprend en outre une diode Silicium D1, des condensateurs C1, C2, C3 et une résistance R1 de 100 k Ohm. Une pile (ou batterie) BT1 peut alimenter le circuit (VDD non représenté sur le schéma).

Lors du remplacement de la cartouche 3, le capot 15 est séparé du boîtier 1 et la cartouche (réservoir 4 avec son embout 6) est retirée. Le poussoir 9, solidaire de la poignée 10, bascule et entre en contact direct avec la paroi verticale 12a de la butée. Ce rapprochement met en relation l'aimant 20 et le relais de la platine électronique, pendant une durée plus longue qu'un appui "normal" (pour délivrance d'une dose de produit), ce qui réinitialise la puce.

L'alimentation électrique du dispositif peut par exemple provenir de piles dont le logement est prévu dans le boîtier 1.²

Le distributeur présenté dans cet exemple concerne la distribution de doses de produit sous forme liquide, ou gel, mais le distributeur selon l'invention s'applique aussi à des distributeurs de poudre, ou même d'objets délivrés à l'unité par rapprochement et/ou appui d'un moyen de commande sur une butée, tels que par exemple, dans le domaine de l'hygiène, des papiers ou lingettes "essuie-mains".

Comme présenté dans la partie introductive de cette description, le dispositif selon l'invention est particulièrement utile en milieu hospitalier, dans les salles de soins, toilettes, laboratoires..., et peut être employé dans tout type d'industries où l'utilisateur a besoin d'être averti du niveau du contenu du réservoir, lorsque sont délivrées des doses unitaires de produit (ou des articles à l'unité), telles que les industries agro-alimentaires, chimiques, biologiques, etc.

Deuxième mode de réalisation :

Sur les figures 4 et 5 sont schématisées deux variantes d'un second mode de réalisation de l'invention.

Dans ce mode de réalisation, le distributeur comporte un boîtier 1, dont seule la face arrière 30 est ici représentée, fixée à un mur ou une paroi 2. Sur cette face 30 sont solidarisées deux flasques 31 et 32 parallèles et de même hauteur qui servent à la fois de support horizontal et de guidage en rotation d'une bobine 33.

La bobine 33, positionnée entre les deux flasques 31 et 32, présente une âme 34 cylindrique sur laquelle est enroulée une bande 35 de papier ou de tissu absorbant

Selon une première variante de ce mode de réalisation (Figure 4), l'âme 34 peut être en matériau plein (voir fig. 4a) et présenter à chacune de ses deux extrémités une excroissance 36 axiale qui vient se loger dans une fente correspondante 37 prévue dans chacun des flasques 31 et 32.

Comme représenté sur la figure 4b, l'âme peut en outre être pourvue de deux disques 38 d'extrémité permettant de maintenir entre eux le matériau absorbant en forme de bande 35 enroulée sur l'âme cylindrique 34.

Dans ces deux cas (fig. 4a et 4b) selon l'invention, l'aimant 20 est placé à une des extrémités de l'âme 34, sur la face latérale plane (fig. 4a) ou à la surface d'un des disques latéraux 38. La platine électronique 21 renfermant un interrupteur à lames souples est disposée à proximité sur la face externe du flasque 31, 32 correspondant.

Selon une deuxième variante de ce second mode de réalisation de l'invention, le cylindre constituant l'âme 34 de la bobine 33 est creux, sur la totalité de sa longueur, ou sur quelques centimètres au niveau de chacune de ses extrémités. Le diamètre intérieur de l'âme, au niveau de ses extrémités correspond, au jeu près, à deux protubérances circulaires 39 placées sur les faces internes en vis à vis des deux flasques 31, 32 permettant de caler en translation l'âme 34 de la bobine 33. Dans ce cas, l'aimant 20 est de préférence disposé à l'intérieur du cylindre creux formant l'âme 34, à proximité d'une des extrémités (voir figure 5b), le relais I.L.S. étant positionné sur la face externe du flasque 32 correspondant, comme la variante précédente (figure 4a).

Pour ces deux variantes, le circuit électronique peut être identique à celui présenté sur la figure 6 et décrit ci-avant.

Lorsque l'utilisateur souhaite par exemple s'essuyer les mains, il va tirer sur la bande 35 en matériau absorbant, provoquant la rotation de la bobine 33, donc de l'âme 34 autour de son axe. A chaque tour, l'aimant 20 positionné sur la face latérale de l'âme 34 va alternativement s'éloigner de l'interrupteur 21, puis s'en rapprocher en provoquant un changement d'état de ce relais. Le micro-contrôleur associé va incrémenter chaque tour et provoquer le déclenchement d'un signal lorsque le nombre de tours total va atteindre la valeur seuil prédéterminée correspondant à la longueur totale de la bande 35 de matériau absorbant.

Un tel dispositif peut s'adapter à tout distributeur de matériau absorbant, par exemple du type essuie-mains, ou papier toilette.

Il peut également être utilisé, outre pour l'hygiène, dans tout type d'industrie où l'utilisateur pourra être averti, grâce au signal sonore, ou encore visuel, de l'approche de la fin de la bande enroulée sur la bobine, permettant ainsi son remplacement rapide.

Un des avantages principaux du dispositif selon l'invention comportant les moyens de comptage, et les moyens d'émission d'un signal, est qu'il peut être inséré sans problème à l'intérieur même du boîtier des distributeurs existants. Il est ainsi de plus protégé des manipulations intempestives, notamment si le boîtier est verrouillé.

Dans le distributeur de liquide présenté dans un des exemples ci-dessus, les deux moyens (comptage et émission) sont même indépendants du réservoir, c'est-à-dire qu'ils peuvent rester en permanence à l'intérieur du boîtier.

## Revendications

1. Distributeur comportant un boîtier (1) renfermant au moins un élément mobile et un élément fixe et pour lequel chaque intervention de l'utilisateur déplace l'élément mobile par rapport à l'élément fixe pour libérer une quantité d'un produit contenu dans le boîtier du distributeur, et comportant des moyens de comptage du nombre de déplacements de l'élément mobile par rapport à l'élément fixe associés à des moyens d'émission d'un signal d'avertissement du niveau du contenu du distributeur, lorsque le nombre de déplacements décomptés atteint une valeur prédéterminée, **caractérisé en ce que** les moyens de comptage et d'émission sont :
- un capteur qui détecte chaque déplacement de l'élément mobile par rapport à l'élément fixe,
- un micro-contrôleur qui totalise le nombre de déplacements et génère un signal lorsque la somme de ces déplacements atteint ou dépasse une valeur seuil prédéterminée.

2. Distributeur selon la revendication 1, **caractérisé en ce que** le capteur est composé d'un aimant et d'un interrupteur à lames souples.

3. Distributeur selon la revendication 2, **caractérisé en ce que** l'aimant et l'interrupteur à lames souples sont respectivement solidaires de l'élément mobile et de l'élément fixe.

4. Distributeur selon l'une quelconque des revendications précédentes, **caractérisé en ce que** le signal émis par le micro-contrôleur est transmis à un transducteur.

5. Distributeur selon la revendication 4, **caractérisé en ce que** le transducteur est un élément piézo-électrique qui transforme tout signal reçu du micro-contrôleur en signal acoustique.

6. Distributeur selon l'une des revendications 1 à 5, **caractérisé en ce que** le boîtier sert de support à un réservoir (4) rechargeable, l'élément mobile étant une poignée (10) sur laquelle l'utilisateur appuie pour provoquer le déplacement (f) de la dite poignée (10) jusqu'à une butée (11) qui constitue l'élément fixe, ce qui libère une quantité du produit contenu dans ledit réservoir (4).

7. Distributeur selon la revendication 6, **caractérisé en ce que** le produit contenu dans le réservoir (4) est un objet.

8. Distributeur selon la revendication 6, **caractérisé en ce que** le produit contenu dans le réservoir est une dose de liquide ou de poudre.

9. Distributeur selon la revendication 8, **caractérisé en ce que** le réservoir (4) contenant du liquide fait partie d'une cartouche (3) dont la partie inférieure est terminée par un embout (6) souple, inséré entre la poignée (10) et la butée (11), sur lequel vient presser l'utilisateur par l'intermédiaire de la poignée (10), pour libérer une dose de liquide.

10. Distributeur selon l'une quelconque des revendications 6 à 9, **caractérisé en ce que** le capteur est sensible également à la durée de l'appui sur la poignée (10).

11. Distributeur selon l'une quelconque des revendications 1 à 5, **caractérisé en ce que** l'élément mobile est une bobine, l'élément fixe comportant deux flasques servant de support à ladite bobine sur l'âme de laquelle est enroulée une bande d'un matériau souple tirée par l'utilisateur pour provoquer le déplacement en rotation de la bobine par rapport aux dits flasques, en déroulant la dite bande.

12. Distributeur selon la revendication 11, **caractérisé en ce que** l'interrupteur à lames souples et l'aimant sont respectivement solidaires d'un des flasques et de l'extrémité de l'âme située à proximité du dit flasque.

13. Distributeur selon l'une quelconque des revendications 11 ou 12 **caractérisé en ce que** le matériau souple est du papier ou un matériau absorbant, destiné à l'essuyage.

## Claims

1. Dispenser comprising a casing (1) containing at least a moving element and a fixed element and for which each intervention on the part of the user moves the moving element with respect to the fixed element to release an amount of a product contained in the dispenser casing, and comprising means of counting the number of movements of the moving element with respect to the fixed element which are associated with means of emitting a warning signal for the level of the content in the dispenser, when the number of movements counted reaches a predetermined value, **characterized in that** the counting and emitting means are:
- a sensor which detects each movement of the moving element with respect to the fixed element,
- a microcontroller which sums the number of movements and generates a signal when the sum of these movements reaches or exceeds a predetermined threshold value.

2. Dispenser according to Claim 1, **characterized in that** the sensor is made up of a magnet and of a switch with flexible blades.

3. Dispenser according to Claim 2, **characterized in that** the magnet and the flexible-blades switch are secured respectively to the moving element and to the fixed element.

4. Dispenser according to any one of the preceding claims, **characterized in that** the signal emitted by the microcontroller is transmitted to a transducer.

5. Dispenser according to Claim 4, **characterized in that** the transducer is a piezoelectric element which converts any signal received from the microcontroller into an acoustic signal.

6. Dispenser according to one of Claims 1 to 5, **characterized in that** the casing acts as a support for a refillable container (4), the moving element being a handle (10) on which the user presses to cause the said handle (10) to move (f) as far as a stop (11) which constitutes the fixed element, this releasing a quantity of the product contained in the said container (4).

7. Dispenser according to Claim 6, **characterized in that** the product contained in the container (4) is an object.

8. Dispenser according to Claim 6, **characterized in that** the product contained in the container is a dose of liquid or of powder.

9. Dispenser according to Claim 8, **characterized in that** the container (4) containing liquid forms part of a cartridge (3), the lower part of which ends in a flexible endpiece (6) inserted between the handle (10) and the stop (11), against which end piece the user presses via the handle (10) to release a dose of liquid.

10. Dispenser according to any one of Claims 6 to 9, **characterized in that** the sensor is also sensitive to the time for which the handle (10) is pressed.

11. Dispenser according to any one of Claims 1 to 5, **characterized in that** the moving element is a roll, the fixed element comprising two cheeks serving to support the said roll on the core of which is wound a strip of a flexible material which the user pulls in order to rotate the roll with respect to the two said cheeks, unrolling the said strip.

12. Dispenser according to Claim 11, **characterized in that** the flexible-blades switch and the magnet are secured respectively to one of the cheeks and to the end of the core situated near the said cheek.

13. Dispenser according to either one of Claims 11 and 12, **characterized in that** the flexible material is an absorbent material or paper intended for wiping.

## Patentansprüche

1. Spender mit einem Gehäuse (1), welches mindestens ein bewegliches und ein feststehendes Teil aufweist und bei dem durch jede Betätigung des Benutzers das bewegliche Teil gegenüber dem feststehenden Teil verschoben wird, um eine Menge eines in dem Spendergehäuse enthaltenen Produkts abzugeben, sowie mit Vorrichtungen für die Zählung der Anzahl der Verschiebungen des beweglichen Teils gegenüber dem feststehenden Teil, die mit Vorrichtungen für die Aussendung eines Warnsignals für den Füllstand des Spenders verknüpft sind, falls die Anzahl der gezählten Verschiebungen einen bestimmten Wert erreicht, **dadurch gekennzeichnet, dass** die Vorrichtungen für Zählung und Signalaussendung folgendes sind:
- ein Messfühler, der jede Verschiebung des beweglichen Teils gegenüber dem feststehenden Teil erfasst,
- ein Mikrocontroller, der die Anzahl der Verschiebungen zählt und ein Signal erzeugt, wenn die Summe der Verschiebungen einen festgelegten Grenzwert erreicht oder überschreitet.

2. Spender nach Anspruch 1, **dadurch gekennzeichnet, dass** der Messfühler aus einem Magnet und einem Reedschalter besteht.

3. Spender nach Anspruch 2, **dadurch gekennzeichnet, dass** der Magnet und der Reedschalter jeweils mit dem beweglichen bzw. dem feststehenden Teil verbunden sind.

4. Spender nach einem der vorgenannten Ansprüche, **dadurch gekennzeichnet, dass** das vom Mikrocontroller abgegebene Signal an einen Wandler übertragen wird.

5. Spender nach Anspruch 4, **dadurch gekennzeichnet, dass** es sich bei dem Wandler um ein piezoelektrisches Teil handelt, das jedes vom Mikrocontroller empfangene Signal in ein akustisches Signal umwandelt.

6. Spender nach einem der Ansprüche 1 bis 5, **dadurch gekennzeichnet, dass** das Gehäuse als Halter für einen nachfüllbaren Behälter (4) dient, wobei das bewegliche Teil ein Griff (10) ist, auf den der Benutzer drückt, um die Verschiebung (f) des besagten Griffs (10) bis zu einem das feststehende Element bildenden Anschlag (11) zu verursachen, wodurch dann eine Menge des in dem besagten Behälter (4) enthaltenen Produkts abgegeben wird.

7. Spender nach Anspruch 6, **dadurch gekennzeichnet, dass** es sich bei dem in dem Behälter (4) enthaltenen Produkt um einen Gegenstand handelt.

8. Spender nach Anspruch 6, **dadurch gekennzeichnet, dass** es sich bei dem in dem Behälter enthaltenen Produkt um eine Flüssigkeits- oder Pulverdosis handelt.

9. Spender nach Anspruch 8, **dadurch gekennzeichnet, dass** der die Flüssigkeit enthaltende Behälter (4) Bestandteil einer Kartusche (3) ist, deren unterer Teil durch einen flexiblen Stutzen (6) abgeschlossen ist, der sich zwischen dem Griff (10) und dem Anschlag (11) befindet, auf den der Benutzer mittels des Griffs drückt, damit eine Flüssigkeitsdosis abgegeben wird.

10. Spender nach einem der Ansprüche 6 bis 9, **dadurch gekennzeichnet, dass** der Messfühler ebenfalls auf die Dauer der Betätigung des Griffs (10) reagiert.

11. Spender nach einem der Patentansprüche 1 bis 5, **dadurch gekennzeichnet, dass** das bewegliche Teil eine Spule ist und das feststehende Teil zwei Trägerplatten aufweist, die als Halterung für die besagte Spule dienen, auf deren Kem eine Rolle aus weichem Material aufgerollt ist, an welcher der Benutzer ziehen kann, damit sich die Spule bewegt und das besagte Band abgerollt werden kann.

12. Spender nach Anspruch 11, **dadurch gekennzeichnet, dass** der Reedschalter und der Magnet jeweils mit einer der Trägerplatten bzw. dem Ende des Kerns, welcher in der Nähe der besagten Trägerplatte liegt, verbunden sind.

13. Spender nach Anspruch 11 oder 12, **dadurch gekennzeichnet, dass** es sich bei dem weichen Material um saugfähiges Papier oder saugfähiges Material zum Abtrocknen handelt.
